# FASCICULE DE BREVET EUROPEEN

(11) **EP 0 465 414 B1**
(45) Date de publication et mention de la délivrance du brevet: **24.05.1995**
(21) Numéro de dépôt: 91810480.3
(22) Date de dépôt: 20.06.1991
(51) Int. Cl.: A24C 5/18

(54) **Dispositif de contrôle d'un flux de tabac avant écrêtage**
Kontrollvorrichtung eines Tabakstromes vor Egalisierung
Device for the control of a flow of tobacco before trimming

(30) Priorité: 26.06.1990 CH 2121/90
(43) Date de publication de la demande: 08.01.1992
(73) Titulaire: FABRIQUES DE TABAC REUNIES S.A., 2003 Neuchâtel-Serrières (CH)
(72) Inventeur: Beguin, Jean-Jacques, CH-2056 Dombresson (CH); Vuilleumier, David, CH-2000 Neuchâtel (CH)
(74) Mandataire: Fischer, Franz Joseph

(56) Documents cités:
- EP-A- 259 071
- DE-A- 3 407 893
- FR-A- 1 336 960
- GB-A- 2 072 483

## Description

Lors de la fabrication de cigarettes, le tabac est amené en un flux continu vers un dispositif d'écrêtage et de compression où un boudin de tabac régulier est formé avant d'être recouvert du papier à cigarettes puis coupé en cigarettes individuelles. Au cours du passage du flux de tabac dans le dispositif, celui-là est tout d'abord comprimé localement puis la quantité de tabac excédant celle nécessaire à la confection du boudin est éliminée par un dispositif d'écrêtage.

Un tel dispositif d'écrêtage et de compression est décrit dans la demande de brevet EP-A-0 354 874. Dans ce dispositif, le tabac est aspiré afin de venir s'agglomérer contre une mince courroie poreuse se déplaçant longitudinalement, cette courroie transporte le tabac entre deux rails latéraux et l'amène tout d'abord vers une came qui comprime légèrement le tabac, c'est-à-dire augmente sa densité sur une courte distance; le boudin de tabac passe immédiatement après dans un dispositif d'écrêtage, constitué de deux couteaux circulaires en rotation, chargé d'éliminer le surplus de tabac afin d'obtenir un boudin régulier de tabac qui comporte des segments également espacés où la densité de tabac est plus élevée que dans le reste du boudin; les cigarettes individuelles seront ensuite coupées sur ces segments à plus haute densité ou renforcés qui forment alors des sortes de bouchons empêchant le tabac de s'échapper de la cigarette.

L'inconvénient d'un tel dispositif est que l'épaisseur du flux de tabac est absolument irrégulière avant que la came n'en comprime un segment; de ce fait, on obtient des segments comprimés dont les densités de tabac différent de l'un à l'autre, vu que la came de compression peut agir sur des épaisseurs de flux très différentes les unes des autres. Il est évident que par la suite cette épaisseur est régulée par les couteaux d'écrêtage, comme décrit par exemple dans les documents DE-A-3 407 893 ou EP-A-0 259 071, mais des irrégularités de densité de tabac subsistent néanmoins dans les segments comprimés.

Afin d'éliminer cet inconvénient et par là d'augmenter la régularité de la production de cigarettes, il est nécessaire de contrôler le flux de tabac, c'est-à-dire son épaisseur, avant que celui-ci ne pénètre dans le dispositif d'écrêtage et de compression.

D'autre part, il est nécessaire que le tabac en surplus et qui doit donc être éliminé du boudin ne soit pas endommagé, c'est-à-dire que les brins de tabac ne soient pas déchirés ou arrachés, c'est pourquoi des dispositifs simples comme un couteau racleur, une brosse fixe ou tournante ou une roue à palletes, comme décrite dans GB-A-2 072 483, ne peuvent être utilisés puisqu'ils endommagent les brins de tabac.

Pour contrôler, avant la compression, l'épaisseur de la couche de tabac devant former le boudin, en évitant d'endommager le tabac, un dispositif de contrôle du flux de tabac selon l'invention, conforme aux parties caractérisantes des revendications, est disposé en amont du dispositif d'écrêtage et de compression.

Le fonctionnement du dispositif de contrôle du flux de tabac est particulièrement compréhensible par la description d'une forme d'exécution préférentielle dudit dispositif en regard du dessin avec les figures où:
la figure 1 représente une vue en élévation d'un dispositif d'écrêtage et de compression précédé d'un dispositif de contrôle du flux de tabac,
la figure 2 représente une vue en élévation du dispositif de contrôle du flux de tabac selon une forme d'exécution préférentielle, et
la figure 3 représente une vue en plan par dessus du dispositif de contrôle du flux de tabac.

Le dispositif d'écrêtage et de compression 1, visible à la figure 1, correspond à celui décrit dans la demande de brevet mentionnée plus haut; il est constitué principalement d'une courroie sans fin 10, entraînée en translation entre les deux poulies 10a et 10b, l'une quelconque de ces poulies étant entraînée en rotation par un moteur non représenté sur la figure, d'une came de compression 11 et de deux couteaux rotatifs 12 écrêtant le surplus de tabac. Ce tabac 2, provient d'un stock intermédiaire 13 duquel il est aspiré à travers la courroie 10, afin que les brins de tabac viennent s'agglomérer contre la courroie 10, formant une couche 20, limitée en largeur par deux rails latéraux 14 et 15 (visibles sur les figures 2 et 3). On remarque que la couche 20 est irrégulière, c'est-à-dire que son épaisseur est inégale; si on ne disposait pas de dispositif de contrôle du flux avant la came 11, celle-ci agirait tantôt sur une couche de faible épaisseur, tantôt sur une couche d'épaisseur plus importante, ce qui amènerait à des irrégularités dans les segments densifiés par la came 11, du boudin de sortie 21. Pour éviter ceci, le dispositif de contrôle de flux 3 est constitué d'un moteur 30, pouvant être électrique, pneumatique ou hydraulique, tournant à vitesse constante et relié par un embrayage 31 à un disque 32 de forme cylindrique tournant dans un plan disposé perpendiculairement aux irrégularités de la couche 20, autour d'un axe de rotation disposé perpendiculairement au sens d'avance de ladite couche.

Comme on le voit à la figure 2, la face plane circulaire supérieure 32a du disque 32 est située dans un plan juste dessous les faces inférieures 14a et 15a des rails latéraux 14 et 15, alors que comme on le voit sur la figure 3, l'axe de rotation du disque 32 est décalé par rapport à la ligne de passage de la couche de manière à ce que la couche 20 soit interceptée par une portion de la surface cylindrique extérieure 32b du disque 32 située à proximité de l'endroit où cette surface cylindrique extérieure 32b se déplace parallèlement à la couche 20 et dans le même sens qu'elle.

Ainsi, lorsque le disque 32 est en rotation, selon le sens de la flèche de la figure 3, la portion de la surface 32b interceptant la couche 20 dévie la partie 22 de la couche 20 située au-dessous de la surface circulaire supérieure 32a. Lorsque la vitesse de rotation du disque 32 est telle que la vitesse périphérique de la surface cylindrique 32b est proche de la vitesse de translation de la couche 20, les brins de tabac en surplus 22 sont délicatement séparés de la couche 20, sans être arrachés ou déchirés; ce tabac en surplus est éliminé par le côté du disque 32 et tombe sur un dispositif de transport pouvant être un dispositif de transport à bandes 16a et 16b où il est mélangé avec le surplus de tabac 23 éliminé par l'écrêteur 12 afin d'être recyclé et de retourner dans le stock intermédiaire 13. Ainsi, après passage de la couche 20 au-dessus du disque 32, ladite couche a une épaisseur régulière, déterminée par la distance séparant la courroie 10 de la surface circulaire supérieure 32a. Afin que cette épaisseur soit vraiment uniforme, il est nécessaire que l'épaisseur minimum de la couche 20, avant que celle-ci ne passe par dessus le disque 32, soit toujours plus grande que ladite épaisseur régulée. Ainsi, lorsque la came 11 agit pour comprimer un segment de la couche, elle agit toujours sur une même épaisseur de cette couche, ce qui rend uniforme la densité du tabac des différents segments comprimés du boudin final 21.

Selon une forme d'exécution prèférentielle, l'accouplement à embrayage 31 est situé entre le moteur 30 et le disque 32; il est en effet nécessaire, lors du lancement de la machine, d'amener le disque 32 à tourner à une vitesse telle que sa vitesse linéaire périphérique soit approximativement la vitesse de défilement de la couche 20; par la suite, le frottement de la face inférieure de la couche contre la surface circulaire supérieure 32a est suffisant pour entraîner le disque 32 à bonne vitesse; il est donc possible de découpler l'entraînement dudit disque par l'accouplement à embrayage 31 et de supprimer l'alimentation du moteur 30. Il est bien entendu qu'il est tout à fait possible de prévoir une forme d'exécution du dispositif selon l'invention ne comportant pas ce débrayage, le disque 32 restant continuellement entraîné par le moteur 30. La vitesse de déplacement de la couche de tabac dans une machine du type décrit est de l'ordre de 500 à 1000 m/min.

Afin d'avoir une séparation régulière du surplus 22 de la couche de tabac 20, différentes précautions sont à prendre en ce qui concerne la géométrie du disque ainsi que sa matière constitutive; en particulier la surface cylindrique extérieure 32b du disque 32 doit être disposée perpendiculairement au sens de passage de la couche 20 afin d'éliminer correctement par le côté le surplus 22; un désalignement de cette surface 32b, dans un sens ou dans l'autre, amènerait à une légère compression ou dépression de la couche d'épaisseur régulée, ce qui nuirait à sa régularité. De même la matière constitutive du disque doit être choisie afin que les particules de tabac n'adhèrent pas au disque, pour ceci, selon une forme d'exécution préférentielle, le disque est en POLYDUR (marque déposée de LEDER & Co. AG), étant bien entendu que toute autre matière sur laquelle les brins et la poussière de tabac ne peuvent adhérer peut être utilisée; plus généralement, le disque peut être fait en un matériau quelconque recouvert d'une couche ou d'un enduit sur lequel le tabac n'adhère pas. L'état de surface des faces 32a et 32b du disque est absolument lisse.

Le dispositif de contrôle d'un flux de tabac selon l'invention a été décrit monté juste avant un dispositif d'écrêtage et de compression dans lequel le flux de tabac est aspiré contre une courroie qui le déplace; d'autres systèmes d'écrêtage et de compression existent sur lesquels le dispositif selon l'invention peut tout aussi bien s'appliquer. Plus généralement, quelle que soit la géométrie selon laquelle le boudin est formé, le dispositif selon l'invention peut s'appliquer à régler l'épaisseur dudit boudin. De même, le dispositif peut s'appliquer à tout dispositif d'écrêtage et de renforcement du boudin nécessitant une régulation d'épaisseur de la couche de tabac avant renforcement et écrêtage, quelle que soit la manière dont le renforcement des bouts de cigarettes est effectué.

Ainsi le dispositif de contrôle d'un flux de tabac selon l'invention est particulièrement apte à réguler l'épaisseur d'une couche de tabac d'épaisseur irrégulière, avant que celle-ci ne pénètre dans le dispositif de renforcement ou de compression, afin que les segments du boudin ayant une plus forte densité aient tous la même densité. De par sa construction et sa géométrie, le dispositif selon l'invention élimine le surplus de tabac sans que ce dernier ne soit endommagé. L'introduction d'un tel dispositif dans une machine de confection du boudin de tabac de cigarettes ou d'autres articles de l'industrie du tabac, permet une production plus régulière, ainsi qu'une augmentation de qualité des produits finis par une diminution des déchets.

## Revendications

1. Dispositif de contrôle d'un flux de tabac dont la hauteur est irrégulière, disposé en amont d'un dispositif de compression (11) ou de renforcement des bouts de cigarettes et d'écrêtage (12) d'un boudin de tabac et caractérisé en ce qu'il est constitué d'un seul disque cylindrique en rotation (32) dont le plan de rotation est perpendiculaire aux irrégularités de hauteur du flux de tabac (20) et dont l'axe de rotation est perpendiculaire au sens d'écoulement dudit flux de tabac.

2. Dispositif de contrôle d'un flux de tabac selon la revendication 1, caractérisé en ce qu'il est disposé au-dessous dudit flux de tabac.

3. Dispositif de contrôle d'un flux de tabac selon la revendication 2, caractérisé en ce que le disque en rotation est disposé de manière à intercepter une portion (22) du flux de tabac sur une portion de la surface extérieure cylindrique (32b) du disque située à proximité de l'endroit où cette surface cylindrique extérieure se déplace parallèlement au flux de tabac et dans le même sens que lui, la position axiale de la face supérieure (32a) dudit disque étant fixée afin de déterminer la quantité de tabac du flux régulé, alors que la face extérieure cylindrique du disque est destinée à entraîner le surplus de tabac.

4. Dispositif de contrôle d'un flux de tabac selon la revendication 3, caractérisé en ce qu'il comprend un moteur (30) entraînant ledit disque en rotation lors de son démarrage, et des moyens d'embrayage, chargés de découpler l'entraînement par ledit moteur lorsque la face extérieure cylindrique du disque a atteint une vitesse linéaire sensiblement égale à celle de déplacement du flux de tabac, l'entraînement du disque étant alors assuré par le frottement du flux de tabac contre la face supérieure circulaire du disque.

5. Dispositif de contrôle d'un flux de tabac selon la revendication 3, caractérisé en ce qu'il comprend un moteur entraînant ledit disque à une vitesse telle que la face extérieure cylindrique du disque a une vitesse linéaire sensiblement égale à celle du déplacement du flux de tabac.

6. Dispositif de contrôle d'un flux de tabac selon la revendication 3, caractérisé en ce que ledit disque est constitué d'un matériau sur lequel les brins et poussières de tabac n'adhèrent pas.

7. Dispositif de contrôle d'un flux de tabac selon la revendication 3, caractérisé en ce que ledit disque est constitué d'un matériau quelconque recouvert d'un enduit ou d'une couche sur lequel les brins et poussières de tabac n'adhèrent pas.

8. Dispositif de contrôle du flux de tabac selon l'une des revendications 6 ou 7, caractérisé en ce qu'il est agencé de manière à ne pas endommager les brins de tabac.

## Claims

1. A device for checking a stream of tobacco having an irregular height, disposed upstream from a device for compression (11) or for reinforcing the ends of cigarettes or for trimming (12) a rod of tobacco and characterized in that it is composed of a single cylindrical disk in rotation (32), the plane of rotation of which is perpendicular to the irregularities of the stream of tobacco (20) and whose axis of rotation is perpendicular to the flow of the said stream of tobacco.

2. The device for checking a stream of tobacco of claim 1, characterized in that it is disposed beneath the said stream of tobacco.

3. The device for checking a stream of tobacco of claim 2, characterized in that the disk in rotation is disposed so as to intercept a portion (22) of the stream of tobacco on part of the cylindrical outside surface (32b) of the disk situated close to the location where said outside surface moves parallel to and in the same direction as the stream of tobacco, the axial position of the top surface (32a) of the said disk being fixed for determining the quantity of tobacco of the regulated stream when the cylindrical outside surface of the disk is intended to carry along surplus tobacco.

4. The device for checking a stream of tobacco of claim 3, characterized in that it comprises a motor (30) for driving said disk rotatingly upon starting-up thereof and clutch means for uncoupling the driving by the said motor when the cylindrical outside surface of the disk has attained a linear speed substantially equal to that of the travel of the stream of tobacco, the driving of the disk then being maintained by the friction of the stream of tobacco against the circular top surface of the disk.

5. The device for checking a stream of tobacco of claim 3, characterized in that it comprises a motor for driving the said disk at a speed such that the cylindrical outside surface of the disk has a linear speed substantially equal to that of the travel of the stream of tobacco.

6. The device for checking a stream of tobacco of claim 3, characterized in that the said disk is composed of a material on which the fibres and dust of the tobacco do not adhere.

7. The device for checking a stream of tobacco of claim 3, characterized in that the said disk is composed of any material covered by a coating or layer on which the fibres and dust of the tobacco do not adhere.

8. The device for checking a stream of tobacco of claim 6 or 7, characterized in that it is arranged so as not to damage the tobacco fibres.

## Patentansprüche

1. Kontrollvorrichtung eines Tabakstromes mit unregelmässiger Schichtdicke, welche stromaufwärts einer Verdichtungsvorrichtung (11) oder einer Vorrichtung zum Verstärken von Zigarettenenden und zum Egalisieren (12) eines Tabakstockes angeordnet ist, dadurch gekennzeichnet, dass die Kontrollvorrichtung eine einzige zylindrische, sich drehende Scheibe (32) umfasst, deren Rotationsebene senkrecht zu den Schichtdickenunregelmässigkeiten des Tabakstromes (20) und deren Rotationsachse senkrecht zur Flussrichtung des Tabakstromes ist.

2. Kontrollvorrichtung eines Tabakstromes nach Anspruch 1, dadurch gekennzeichnet, dass sie unterhalb dem Tabakstrom angeordnet ist.

3. Kontrollvorrichtung eines Tabakstromes nach Anspruch 2, dadurch gekennzeichnet, dass die sich in Drehung befindende Scheibe zum Abschneiden eines Teiles (22) des Tabakstromes mit einem Teilbereich der äusseren zylindrischen Oberfläche (32b) ausgebildet ist, wobei sich der Teilbereich der Scheibe in der Nähe des Ortes befindet, wo sich diese äussere zylindrische Oberfläche der Scheibe parallel zum Tabakstrom und in der gleichen Richtung zu diesem verschiebt und wobei die axiale Stellung der oberen Stirnfläche (32a) der Scheibe zum Bestimmen der Menge des regulierten Tabakstromes eingestellt und die äussere zylindrische Oberfläche der Scheibe zum Mitsichziehen des Tabaküberschusses bestimmt ist.

4. Kontrollvorrichtung eines Tabakstromes nach Anspruch 3, dadurch gekennzeichnet, dass ein Motor (30) vorhanden ist, der die Scheibe nach seinem Anfahren in Rotation versetzt antreibt und dass Kupplungsmittel vorhanden sind, die dazu bestimmt sind, den Antrieb der Scheibe vom Motor abzukoppeln, wenn die äussere zylindrische Oberfläche der Scheibe eine lineare Geschwindigkeit erreicht hat, die etwa gleich der Verschiebebewegung des Tabakstromes ist, wobei der Antrieb der Scheibe dann durch das Reiben des Tabakstromes gegen die kreisförmige obere Fläche der Scheibe aufrechterhalten wird.

5. Kontrollvorrichtung eines Tabakflusses nach Anspruch 3, dadurch gekennzeichnet, dass ein Motor vorhanden ist, der die Scheibe mit einer Geschwindigkeit antreibt, derart, dass die äussere zylindrische Oberfläche der Scheibe eine lineare Geschwindigkeit aufweist, die etwa gleich der Verschiebegeschwindigkeit des Tabakstromes ist.

6. Kontrollvorrichtung eines Tabakstromes nach Anspruch 3, dadurch gekennzeichnet, dass die Scheibe aus einem Material gebildet ist, auf welchem Tabakhalme und Tabakstaub nicht anhaften

7. Kontrollvorrichtung eines Tabakstromes nach Anspruch 3, dadurch gekennzeichnet, dass die Scheibe aus irgend einem Material gebildet und mit einem Überzug oder einer Schicht bedeckt ist, auf welcher die Tabakhalme und der Tabakstaub nicht anhaften.

8. Kontrollvorrichtung eines Tabakstromes nach Anspruch 6 oder 7, dadurch gekennzeichnet, dass sie derart ausgeführt ist, dass die Tabakhalme nicht beschädigt werden.
